# EUROPÄISCHE PATENTSCHRIFT

(11) **EP 1 047 980 B1**
(45) Veröffentlichungstag und Bekanntmachung des Hinweises auf die Patenterteilung: **10.04.2002**
(21) Anmeldenummer: 99904782.2
(22) Anmeldetag: 15.01.1999
(51) Int. Cl.: G03G 15/08, G03G 15/00

(54) **EINRICHTUNG UND VERFAHREN ZUM DRUCKEN ODER KOPIEREN, WOBEI EINE TONERMARKE AN MINDESTENS ZWEI MESSORTEN ABGETASTET WIRD**
PRINTING AND PHOTOCOPYING DEVICE AND METHOD WHEREBY ONE TONER MARK IS SCANNED AT AT LEAST TWO POINTS OF MEASUREMENT
DISPOSITIF ET PROCEDE D'IMPRESSION OU DE PHOTOCOPIE, UNE MARQUE DE TONER ETANT DETECTEE AU NIVEAU D'AU MOINS DEUX POINTS DE MESURE

(30) Priorität: 16.01.1998 DE 19801521; 15.05.1998 DE 19821922
(43) Veröffentlichungstag der Anmeldung: 02.11.2000
(73) Patentinhaber: Océ Printing Systems GmbH, 85586 Poing (DE)
(72) Erfinder: KNOTT, Joseph, D-82327 Tutzing (DE); SCHWARZKOPF, André, D-85652 Pliening (DE); BREMMER, Peter, D-85244 Röhrmoos (DE)
(74) Vertreter: Schaumburg, Thoenes & Thurn
(86) Internationale Anmeldenummer: EP9900211
(87) Internationale Veröffentlichungsnummer: WO9936834

(56) Entgegenhaltungen:
- US-A- 4 962 407
- US-A- 5 410 388
- US-A- 5 450 177
- PATENT ABSTRACTS OF JAPAN vol. 012, no. 253 (P-731), 16. Juli 1988 & JP 63 043169 A (RICOH CO LTD), 24. Februar 1988

## Beschreibung

Die Erfindung betrifft eine Einrichtung zum Drucken oder Kopieren, wobei auf einem Tonerträger mindestens eine Tonermarke zum Überprüfen und Einstellen der Toner-Flächendeckung mit Toner eingefärbt wird. Ferner betrifft die Erfindung ein Verfahren zum Drucken oder Kopieren.

Ein herkömmlicher Drucker oder Kopierer hat einen Tonerträger, beispielsweise einen Fotoleiter; auf welchem ein latentes Bild, beispielsweise durch Belichten, erzeugt wird. Eine Entwicklerstation dient zum Einfärben des latenten Bildes mit Toner. Diese Entwicklerstation enthält ein Entwicklergemisch aus Toner und Träger, beispielsweise magnetische Eisenpartikel, mit einem einstellbaren Anteil an Toner. Um die Toner-Flächendeckung überprüfen und einstellen zu können, wird auf den Tonerträger eine Tonermarke mit Toner eingefärbt und diese Tonermarke abgetastet, beispielsweise mit Hilfe eines Reflexsensors.

Die Toner-Flächendeckung bei einem solchem Zweikompcnentenentwicklungssystem ist im wesentlichen durch die folgenden Faktoren bestimmt, nämlich
a) durch das Tonerangebot in der Entwicklerzone, d.h. an der Berührungsfläche von Entwicklerstation und Oberfläche des Tonerträgers;
b) durch die Tonerkonzentration im Entwicklergemisch;
c) durch das elektrostatische Ladeverhalten der Oberfläche der Fotoleitertrommel;
d) durch das Trieboverhalten des Entwicklergemisches, d.h. der Haftkraft zwischen Trägerteilchen und Toner;
e) durch die Form und Größe der Teilchen im Entwicklergemisch;
f) und durch die Aktivität der Tonerteilchen, die von der Entwicklerwalze in der Entwicklerzone angeboten werden.

Für einen bestimmten Gerätetyp sind die Faktoren c bis f relativ konstante Geräteparameter. Im Hinblick auf die Faktoren a und b ist eine gegenseitige Abhängigkeit gegeben; das Tonerangebot in der Entwicklerzone ist nämlich abhängig von der Tonerkonzentration, so daß der Einfärbungsgrad des latenten Bildes von der Tonerkonzentration bestimmt wird. Dieser Einfärbungsgrad oder die Toner-Flächendeckung ist proportional zur Tonerkonzentration.

Bei bisherigen Druckern oder Kopierern erfolgt die Einstellung der Toner-Flächendeckung durch Messung der Tonermarke, beispielsweise mit Hilfe eines Reflexsensors. Das Signal des Reflexsensors dient dann als Maß für die Flächendeckung, d.h. je dunkler die Einfärbung der Tonermarke mit Toner ist, um so geringer ist die Signalhöhe der Spannung des Empfängers, welcher die reflektierte Strahlung erfaßt. Diese Signalhöhe ist jedoch auch vom Reflexionsverhalten des Toners und der Oberfläche des Tonerträgers, z.B. der Fotoleiteroberfläche abhängig. Weiterhin sind die Toleranzen des Reflexsensors, der die Tonermarke abtastet, zu beachten. Daher ist es Stand der Technik, für jeden Drucker eine individuelle Einstellung auf das Tonermaterial, die Entwicklerstation, den Tonerträger etc. vorzunehmen. Bei Änderung des Tonertyps und bei Austausch des Tonerträgers muß diese Einstellung immer wieder neu vorgenommen werden. Um die Einstellarbeit zu erleichtern, wurden in herkömmlichen Druckern Korrekturprogramme installiert, die bei externer Eingabe des Tonertyps und der Art der Fotoleitertrommel innerhalb gewisser Bandbreiten eine automatische Anpassung vornehmen. Trotz dieser Korrekturmaßnahmen ist das Ergebnis häufig unbefriedigend und es kann sich eine Übertonerung einstellen, bei der die Tonerschicht auf dem Tonerträger dicker als erforderlich ist, was zu einem übermäßigen Tonerverbrauch führt.

Aus der DE-A-39 38 354 ist ein Bildaufzeichnungsgerät bekannt, bei dem ein Tonerdichten-Fühler zwei Tonermarken auf einer Fotoleitertrommel abtestet. Der Fühler enthält zwei Fotoenpfänger, die den Reflexionsgrad der beiden Tonermarken auswerten. Die Tonermarken sind quer zur Bewegungsrichtung der Fotoleitertrommel angeordnet, wobei die eine Tonermarke eine hohe Tonerdichte und die andere Tonermarke eine niedrige Tonerdichte hat. Abhängig vom Meßergebnis der Fotoempfänger wird eine Vorspannung für die Entwicklereinheit eingestellt.

Aus der US-A-5,410,388 ist eine Einrichtung bzw. ein Verfahren zum elektrografischen Drucken oder Kopieren bekannt, bei dem ein Densitometer an zwei aufeinanderfolgenden Meßorten einer langgestreckten Tonermarke die jeweilige Flächendeckung mithilfe von Infrarotstrahlung bestimmt. Wenn zwischen der Flächendeckung im vorderen Bereich der Tonermarke und dem hinteren Bereich der Tonermarke ein Unterschied besteht, welcher sich in einem unterschiedlichen Reflexionsgrad äußert, so werden Parameter des Entwicklerprozesses nachgestellt, beispielsweise kann die Tonerkonzentration geändert werden. Ist die Differenz im Reflexionsvermögen oder die Differenz in den Werten der Flächendeckung gleich Null, so wird der Entwicklerprozeß unverändert belassen.

Es ist Aufgabe der Erfindung, eine Einrichtung und ein Verfahren anzugeben, die bzw. das den Einstellaufwand verringert und ein relativ hochwertiges Druckergebnis erzielt.

Diese Aufgabe wird für Einrichtungen durch die Merkmale der Ansprüche 1 und 22 sowie für entsprechende Arbeitsverfahren durch die Merkmale der Ansprüche 13 und 30 gelöst. Vorteilhafte Weiterbildungen sind in den abhängigen Ansprüchen angegeben.

Die Erfindung nutzt einen Effekt, der bei der Einfärbung einer vollen Fläche in Bewegungsrichtung des Tonerträgers bei Zweikomponentenentwicklergemischen auftritt. In Bewegungsrichtung des Tonerträgers gesehen ändert sich nämlich das Tonerangebot innerhalb der Entwicklerzone. Das Tonerangebot ist zunächst groß, was zu einer hohen Flächendeckung führt. Wenn dieses erste Tonerangebot an den Tonerträger übertragen ist, so muß erst neuer Toner durch die Entwicklerwalzen nachgefördert werden, was bei niedriger Tonerkonzentration zu einer Abnahme der Flächendeckung führt. Nach dem anfänglichen Abfall des Tonerangebots wird dann über die Länge der Tonermarke gesehen das Tonerangebot konstant bleiben und sich so auch eine konstante Fächendeckung einstellen. In diesem Zusammenhang spricht man von einem Verarmungseffekt in einer Vollfläche in Bewegungsrichtung des Tonerträgers. Dieser Verarmungseffekt macht sich in einer Verringerung der Flächendeckung bemerkbar, bis eine Sättigung erreicht ist, d.h. innerhalb der Verarmungszone die Flächendeckung 100% auf der Tonermarke ist. Bei diesem Grad der Flächendeckung ist die Tonermarke dicht mit Toner ohne Fehlstellen bedeckt - die Erhöhung der Schichtdicke des Toners ergibt keine zusätzliche Schwärzung bei einem schwarzen Toner. Die Schwankungen in der Flächendeckung längs der Tonermarke sind umgekehrt proportional zur Tonerkonzentration. Je höher die Tonerkonzentration, um so kleiner sind die Flächendeckungsunterschiede bzw. die Einfärbungsunterschiede auf der Tonermarke.

Bei der Erfindung wird nur die eingefärbte Tonermarke in Bewegungsrichtung des Tonerträgers gesehen an mindestens zwei aufeinanderfolgenden Meßerten durch mindestens einen Sensor abgetastet und die jeweilige Flächendeckung an diesen Meßorten als elektrische Signale abgebildet. Abhängig von der Differenz oder dem Quotienten der Beträge der Signale an diesen beiden Meßorten wird der Anteil an Toner im Entwicklergemisch eingestellt. Es wird also nicht die absolute Höhe des Signals des Sensors ausgewertet, sondern der längs der Tonermarke gemessene Unterschied in den Signalen bzw. der Quotient der Signale. Dieser Unterschied bzw. der Quotient sind weitgehend unabhängig vom Reflexionsvermögen des verwendeten Toners, so daß für unterschiedliche Tonertypen keine unterschiedlichen Einstellungen vorgenommen werden müssen. Auch das Reflexionsvermögen der Oberfläche des Tonerträgers, beispielsweise der Oberfläche einer Fotoleitertrommel oder die eines Trägermaterials aus Papier, auf das die Tonermarke gedruckt und dann abgetastet wird, geht nur gering in das Ergebnis ein, insbesondere dann, wenn wie weiter unten noch genauer erläutert, eine Einmessung auf das Reflexionsverhalten der jeweiligen Oberfläche vorgenommen wird.

Wenn eine Einstellung des Anteils an Toner im Entwicklergemisch so vorgenommen wird, daß die Differenz nahe Null oder der Quotient nahe Eins ist, so wird nahezu keine Schwankung der Flächendeckung über die Länge der Tonermarke stattfinden. In diesem Betriebszustand ist eine optimale Einfärbung gewährleistet, ohne daß eine Übertonerung stattfindet.

Ein Ausführungsbeispiel ist dadurch gekennzeichnet, daß die Differenz oder der Quotient aus den Signalen an den beiden Meßorten mit einem Sollwert verglichen wird, und daß ein Regler abhängig vom Vergleich eine Fördervorrichtung ansteuert, die der Entwicklerstation Toner zufördert. Auf diese Weise wird ein Regelungssystem geschaffen, welches sicherstellt, daß der Drucker immer in einem optimalen Betriebszustand mit hochqualitativem Druckergebnis gehalten wird. Als Sollwert wird ein Wert nahe Null bei Auswertung der Differenz und ein Wert nahe Eins bei Auswertung des Quotienten gewählt. Wenn der Regelvorgang bei einer gewissen Untertonerung, d.h. die Differenz ist größer als Null bzw. der Quotient ist ungleich Eins, einsetzt, so ist durch den nachfolgenden Regelvorgang sichergestellt, daß ein Betriebszustand mit Übertonerung sich nicht einstellt, da eine gewisse Regelabweichung zum Sollwert verbleibt. Vorzugsweise wird als Regler ein Zeitpunktregler verwendet, der die Fördervorrichtung zwischen einem AUS-Zustand und einem EIN-Zustand hin und her schaltet.

Bei der vorgenannten Einrichtung und dem Auswertungsverfahren ist es wesentlich, daß die relative Lage der Meßorte auf der Tonermarke gleich bleibt. Mechanische Einbautoleranzen des Tonerträgers bzw. des Sensors können dazu führen, daß sich der Abstand zwischen Tonertrager und Sensor ändert. Auch beim Austausch des Tonerträgers oder des Sensors können sich derartige Lageveränderungen ergeben. Wenn nun der Sensor nach einer vorbestimmten Verzögerungszeit, in der die mit Toner eingefärbte Tonermarke nach dem Schreiben des latenten Bildes bis zum Erreichen des Sensors vorwärtsbewegt worden ist, durch den Sensor abgetastet wird, so wird nicht immer an denselben Meßorten der Tonermarke gemessen. Die Folge davon ist, daß die aus den elektrischen Meßsignalen der Sensoren gewonnene Einstellung nicht mehr optimal ist. Demgemäß wird in den Ansprüchen 22 und 30 eine Einrichtung und ein Verfahren angegeben, die bzw. das es erlaubt, die Tonermarke an Meßorten abzutasten, deren Lage in bezug auf die Tonermarke konstant bleibt.

Gemäß diesem Aspekt der Erfindung wird von einem ortstfesten Abtastsensor, der vorzugsweise derselbe Sensor ist, der die Tonermarke an den zwei Meßorten abtastet, der Referenz-Zeitpunkt festgestellt, zu dem ein Referenzpunkt auf der Tonermarke am Abtastsensor vorbeiläuft. Als Referenzpunkt wird vorzugsweise die Vorderkante oder die Hinterkante der Tonermarke verwendet. Abhängig von diesem Referenz-Zeitpunkt können bei Kenntnis der Transportgeschwindigkeit des Tonerträgers die weiteren Zeitpunkte festgelegt werden, zu denen die zwei Meßorte abzutasten sind. Das Abtasten dieser Meßorte erfolgt dann je Tonermarke bezüglich des Referenzpunktes in definierten Abständen zu diesem Referenzpunkt.

Der beschriebene Erfindungsteil wird vorzugsweise eingesetzt, wenn die Auswertung der elektrischen Signale gemäß der vorher beschriebenen Einrichtung und dem Verfahren erfolgt. Er kann jedoch auch dann vorteilhaft eingesetzt werden, um die Lage einer an zwei Meßorten abzutastenden Tonermarke festzustellen.

Ein Ausführungsbeispiel der Erfindung wird im folgenden anhand der Zeichnung erläutert. Darin zeigt
- Figur 1: die Tonermarke mit zwei Meßorten sowie den Verlauf einer Sensorspannung über die Länge der Tonermarke,
- Figur 2: ein Kennlinienfeld des Tonerangebots über die Länge einer Vollfläche beim Gegenlaufentwicklungsprinzip,
- Figur 3: ein Kennlinienfeld nach Figur 2 für ein Gleichlaufentwicklungsprinzip,
- Figur 4: ein Kennlinienfeld nach Figur 2 für ein Gleich-Gegenlaufentwicklungsprinzip,
- Figur 5: den Zusammenhang zwischen Flächendeckung und Tonerangebot in der Entwicklungszone,
- Figur 6: die Flächendeckung über die Länge einer Vollfläche bei unterschiedlichen Tonerkonzentrationen,
- Figur 7: den Zusammenhang der Flächendeckung über die Länge einer Tonermarke für unterschiedliche Tonerkonzentrationen,
- Figur 8: die von einem Reflexsensor abgegebene Spannung über die Tonerkonzentration für einen schwarzen und einen roten Toner,
- Figur 9: das Reflexionsvermögen für verschiedene Tonerfarben und den Grad der Flächendeckung für diese verschiedenen Tonerfarben bei Regelung der Tonerkonzentration,
- Figur 10: schematisch den Aufbau einer Druckeinrichtung, bei der die Erfindung realisiert ist,
- Figur 11: Rasterzeitpunkte, zu denen der Verlauf der Sensor-spannung über die Länge der Tonermarke abgetastet und abgespeichert werden, und
- Figur 12: das Abtasten beim Vorbeilauf der Hinterkante der Tonermarke am Reflexsensor.

Fig. 1 zeigt eine rechteckförmige Tonermarke 10, deren Längsausdehnung in Bewegungsrichtung einer Fotoleitertrommel liegt. Die mit Toner versehene Tonermarke 10 wird an zwei Meßorten a1, a2 abgetastet. Aufgrund der Längsbewegung der Fotoleitertrommel ergibt sich bei einem kreisförmigen Strahlfleck eine flächenhafte Ausdehnung der Meßorte a1, a2 nach Art eines Langlochs. Der Meßort a1 liegt etwa in der Mitte des ersten Drittels und der Meßort a2 liegt etwa in der Mitte des letzten Drittels der Tonermarke 10.

In Figur 1 rechts ist in einem Diagramm der Verlauf der Spannung U eines Strahlungsempfängers über die Länge L der Tonermarke 10 dargestellt. Der Strahlungsempfänger (nicht dargestellt) erfaßt die von der Tonermarke 10 und der Oberfläche der Fotoleitertrommel (ebenfalls nicht dargestellt) reflektierte Strahlung und wandelt diese gegebenenfalls nach Verstärkung in eine Spannung U um. In einem ersten Abschnitt 12 des Kurvenverlaufs wird Strahlung des Reflexsensors von der blanken Fotoleiteroberfläche mit hohem Reflexionsvermögen reflektiert, und es ergibt sich ein maximaler Spannungspegel Um, der als Referenzpegel verwendet wird.

Wenn sich die Tonermarke 10 mit der Geschwindigkeit v in der angegebenen Pfeilrichtung vorwärts bewegt, so erfaßt der Strahlungssensor die Vorderkante 10a der Tonermarke 10, wobei die reflektierte Strahlung und somit auch die Spannung U abnimmt. Es ergibt sich in Abschnitt 14 ein Minimum des Spannungsverlaufs, wenn der Strahlfleck nach Vorbeilauf der Vorderkante 10a komplett innerhalb der Tonermarke 10 liegt. An den Abschnitt 14 schließt der Abschnitt 16 an, der durch Erfassen des Meßortes a1 gekennzeichnet ist. Der Spannungsverlauf nimmt in diesem Bereich leicht zu. Der Grund hierfür wird weiter unten erläutert. Es erfolgt eine weitere Zunahme der Spannung U im Abschnitt 18. Im Abschnitt 20 wird der Meßort a2 abgetastet. Im Abschnitt 22 erfaßt der Meßfleck die Hinterkante 10b. Aufgrund der hohen Reflexion der Oberfläche der Fotoleitertrommel steigt die Spannung U wieder an, bis sie im Abschnitt 24 wieder den maximalen Wert Um erreicht hat. Erfindungsgemäß wird der in der Figur eingezeichnete Differenzwert ΔU ausgewertet. Vorzugsweise werden die mittleren Spannungswerte U in den Meßorten a1 und a2 berücksichtigt.

In der Figur 2 ist an Hand eines Diagramms dargestellt, daß das Tonerangebot TA über die Länge einer Vollfläche, wie beispielsweise der Tonermarke 10, beim Gegenlaufentwicklungsprinzip abnimmt. Bei diesem Gegenlaufentwicklungsprinzip haben Fotoleitertrommel FLT and Entwicklerwalze EW gegensinnige Drehrichtungen, wie unten in Figur 2 schematisch dargestellt ist. Wenn die Tonermarke 10 mit ihrer Vorderkante 10a die Entwicklerwalze EW erreicht, so stehen im ersten Moment viele Tonerteilchen zur Übertragung auf die Fotoleitertrommel FLT bereit, es besteht also ein hohes Tonerangebot TA. Nach Abgabe der ersten Tonerpartikel verarmt das Tonerangebot TA, und es werden lediglich so viele Tonerpartikel übertragen, wie durch die Entwicklerstation an die Entwicklerwalze EW nachgefördert werden. Es ergibt sich im Tonerangebot TA ein Abfall, wie dies durch die drei Kennlinien ausgedrückt wird, welche eine hohe Tonerkonzentration TK, eine mittlere Tonerkonzentration TK und eine niedrige Tonerkonzentration TK betreffen. Im Bereich dieses Abfalls ist ein Meßort, z.B. der Meßort a1, anzuordnen. Nach einer gewissen Länge ist die nachgeförderte Menge an Toner konstant - die Kennlinien verlaufen annähernd parallel zu einer gestrichelt eingezeichneten Sättigungskennlinie 26, bei der eine 100 % ige Einfarbung der Tonermarke 10 erfolgt ist, d.h. auch bei einer Erhöhung der Tonerteilchen pro Flächeneinheit ergibt sich bei einem schwarzen Toner keine zusätzliche Schwärzung beim Druck. In diesem Bereich der weitgehend parallel verlaufenden Kennlinien ist der Meßort a2 anzuordnen. Wie aus dem Kennlinienfeld zu erkennen ist, ist der Abfall des Tonerangebots TA im Anfangsbereich um so steiler, je niedriger die Tonerkonzentration TK ist. Entsprechend größer ist dann auch der Unterschied im Reflexionsverhalten an den beiden Meßorten a1 und a2 und entsprechend größer demzufolge auch die Differenzspannung ΔU.

Figur 3 zeigt ein ähnliches Kennlinienfeld wie Figur 2, jedoch für ein Gleichlaufentwicklungsprinzip, bei dem die Drehrichtungen von Fotoleitertrommel FLT und Entwicklerwalze EW gleichsinnig sind. Aufgrund der gleichsinnigen Drehbewegung ergibt sich an der Hinterkante 10b der Tonermarke 10 ein erhöhtes Tonerangebot, da sich die Entwicklerwalze EW mit höherer Geschwindigkeit als die Fotoleitertrommel FLT dreht. Auch hier sind die Meßorte a1, a2 einmal im geradlinigen Kennlinienteil und einmal im relativ steil abfallenden Kennlinienteil anzuordnen.

Figur 4 betrifft Kennlinien des Tonerangebots TA über die Länge der Tonermarke 10 bei einem Gleich-Gegenlaufentwicklungsprinzip, bei welchem zwei Entwicklerwalzen EW zueinander gegensinnig bewegt werden. Es ergibt sich eine abfallende Kennlinie des Tonerangebots TA in der Nähe der Vorderkante 10a sowie der Hinterkante 10b. Im abfallenden Bereich dieser Kennlinien ist der Meßfleck a1 bzw. a1' anzuordnen, im geradlinigen Bereich der Meßort a2.

Figur 5 zeigt den Zusammenhang zwischen Flächendeckung FD an einer Vollfläche, wie beispielsweise einer Tonermarke 10, und dem Tonerangebot TA in der Entwicklerzone. Bei geringem Tonerangebot TA ist auch die Flächendeckung FD gering. Diese Flächendeckung nimmt bis zu 100% zu, wenn das Tonerangebot ansteigt. Eine Flächendeckung von 100% bedeutet, daß die Tonermarke 10 völlig mit Toner bedeckt ist und keine Fehlstelle vorhanden ist, die ein Durchscheinen der Oberfläche der Fotoleitertrommel ermöglicht. Wenn bei einer Flächendeckung von 100% weitere Tonerschichten aufgebaut werden, so wird demzufolge die Schwärzung beim Druck nicht weiter erhöht. Interessanterweise wird nach dem Erreichen einer Flächendeckung FD von 100% und zunehmendem Tonerangebot TA bei vielen Druckern ein Kurvenverlauf gemäß der Kurve 28 festgestellt, wobei die Flächendeckung FD wieder abnimmt. Dies mag auf eine Verklumpung und auf Irregularitäten beim Tonerschichtaufbau zurückzuführen sein, so daß Schichten entstehen, die die komplette Flächendeckung wieder aufheben.

Figur 6 zeigt die Anordnung der Meßorte a1 und a2 beim Gegenlaufentwicklungsprinzip. Wie erwähnt muß ein Meßort a1 im Bereich der abfallenden Kennlinie angeordnet werden, während der andere Meßort a2 im geradlinigen Bereich der Kennlinie anzuordnen ist. Die Kennlinie 30 zeigt Schnittpunkte mit Kennlinien unterschiedlicher Tonerkonzentration TK, deren zugehörigen Längen L die Meßorte für a2 definieren. Aus praktischen Gründen wird der Meßort a2 rechts der Kurve 30 bei relativ großer Länge L festgelegt.

In der Figur 6 ist ferner zu erkennen, daß für sehr hohe Tonerkonzentrationen TK die Kennlinie für die Flächendeckung FD einen geraden Verlauf hat, d.h. die Kennlinie fällt nicht ab, sondern kann sogar im Anfangsbereich leicht ansteigen, wie dies durch den Abschnitt 32 angedeutet ist. Bei sehr hohen Tonerkonzentrationen ergibt sich also über die Länge einer Vollfläche eine gleichmäßig dichte Flächendeckung von etwa 100%.

Figur 7 zeigt anhand eines praktischen Beispiels den Zusammenhang zwischen Tonerangebot TA und Flächendeckung FD uber die Lange L bei verschiedenen Tonerkonzentrationen TK, wobei die unterste Kennlinie 34 eine niedrige Tonerkonzentration hat. Die Kennlinien 36, 38, 40, 42 zeigen zunehmende Tonerkonzentrationen TK, wobei die Kennlinie 42 eine sehr hohe Tonerkonzentration TK betrifft, beispielsweise von 7 Gewichtsprozent und mehr. Die Tonermarke 10 hat eine typische Länge 1 von 8 bis 16 mm und eine Breite b von 4 bis 10 mm. Es ergeben sich an den Meßorten a1 und a2 Differenzen ΔTA im Tonerangebot, welche mit ansteigender Tonerkonzentration TK abnehmen.

Figur 8 zeigt den Zusammenhang zwischen der durch den Strahlungsempfänger gemessenen Spannung U an den verschiedenen Meßorten a1, a2 für einen schwarzen Toner mit geringem Reflexionsvermögen und einem roten Toner mit relativ hohem Reflexionsvermögen über die Tonerkonzentration TK, die in Gewichtsprozent aufgetragen ist. Die maximale Spannung Um ergibt sich, wenn der Spannungsempfänger die von der blanken Oberfläche der Fotoleitertrommel reflektierte Strahlung mißt. Die Kennlinien für den roten Toner und den schwarzen Toner zeigen die Spannungswerte, wie sie an den Meßorten a1 und a2 gemessen werden. Der vertikal gestrichelte Bereich entspricht der jeweiligen Spannungsdifferenz ΔU. Sie ist abhängig vom Reflexionsvermögen des jeweiligen Toners. Die Beziehung für ΔU ist rechts oben im Diagramm wiedergegeben, worin R_{T} das Reflexionsvermögen des jeweiligen Toners, R_{FLT} das Reflexionsvermögen der Oberfläche der Fotoleitertrommel und K eine geräteseitige Konstante für einen vorbestimmten Flächendeckungsgrad, z.B. nahe 100%, ist.

Das Reflexionsverhältnis R_{T}/R_{FLT} kann für jede Tonerfarbe und für jede Fotoleitertrommel ermittelt und dann bei einer Auswertung berücksichtigt werden, beispielsweise in Form einer Korrekturtabelle. Die jeweilige Spannungsdifferenz ΔU kann dann korrigiert werden, um unterschiedliche Tonertypen zu berücksichtigen. In der Praxis hat es sich gezeigt, daß der Quotient aus R_{T}/R_{FLT} sehr klein ist, da das Reflexionsvermogen des jeweiligen Toners gegenüber dem Reflexionsvermögen der Oberfläche der Fotoleitertrommel zu vernachlässigen ist. Beispielsweise ist der Wert R_{T}/R_{FLT} etwa 1/300 für schwarzen Toner und 1/₁₀ für stark reflektierenden Toner, wie z.B. gelben oder roten Toner. Der sich aus den unterschiedlichen Reflexionsvermögen verschiedener Tonerfarben ergebende Fehler ist daher relativ klein.

Aus der Figur 8 wird deutlich, daß für zunehmende Tonerkonzentration TK die Spannungsdifferenz ΔU gegen Null geht. Es ergibt sich ein praktischer Regelbereich RB von ca. 2,3 bis 6,6 Gewichtsprozent Toner. Rechts der Linie 44 liegt Übertonerung vor, wobei sich die Spannungsdifferenz ΔU umkehrt. Dieser Bereich der Übertonerung wird vermieden, wenn der Regelvorgang links von der Linie 44 begonnen und bis zu einem Sollwert geführt wird, der geringfügig größer als Null ist.

Figur 9 zeigt eine Gegenüberstellung des Reflexionsvermögens unterschiedlicher Tonerarten, wie sie die Kennlinie 46 ausdrückt, wobei eine Flächendeckung FD nahe 100% angenommen wird. Im darunterliegenden Diagramm der Figur 9 ist das Ergebnis einer Regelung unter Berücksichtigung der Spannungsdifferenz ΔU aufgezeigt. Als Sollwert wird ein Wert vorgegeben, bei dem die Flächendeckung FD nahe 100% sein soll. Unabhängig vom absoluten Reflexionsvermögen und den Absolutwerten der vom Strahlungssensor erzeugten Spannung U ergibt sich für verschiedenfarbige Toner ein relativ konstanter Wert der Flächendeckung FD. Die Kennlinie der Tonerkonzentration TK dagegen schwankt für die unterschiedlichen Tonerfarben.

Figur 10 zeigt den schematischen Aufbau einer Druckeinrichtung, bei der die Erfindung realisiert ist. Eine Fotoleitertrommel FLT dreht sich beim Druckvorgang in Richtung des Pfeiles P1, wobei auf Einzelblätter 50 ein Tonerbild aufgedruckt wird. Eine Entwicklerstation 52 enthält einen behalter 54, in welchem das Entwicklergemisch aus Toner in Trager aufbereitet wird. Eine Entwicklerwalze 56 überträgt den Toner auf die Oberfläche der Fotoleitertrommel FLT. Die Fotoleitertrommel FLT und die Entwicklerstation 52 arbeiten nach dem Gegenlaufentwicklungsprinzip, d.h. die Drehrichtungen der Entwicklerwalze 56 und der Fotoleitertrommel FLT sind einander entgegengesetzt. Zur Entwicklerstation 52 gehört auch eine Tonerfördervorrichtung 58, welche aus einem Vorratsbehälter Toner einer Tonerquerzuförderung 60 dosiert zuführt. Diese Tonerquerzuförderung 60 gibt den Toner an den Behälter 54 ab. Die Tonerfördervorrichtung 58 enthält einen Antriebsmotor, der durch einen Zweipunktregler 62 in den Betriebszustand EIN oder AUS geschaltet wird.

Auf der Fotoleitertrommel FLT ist eine Tonermarke 10 vorgesehen, die mit Hilfe eines Reflexsensors 64 abgetastet wird. Dieser Reflexsensor 64 enthält eine LED 66, die monochromatische Infrarotstrahlung aussendet. Die Verwendung von Infrarotstrahlung hat den Vorteil, das diese Strahlung weniger sensibel auf die unterschiedlichen Tonerfarben reagiert, so daß deren Reflexionsvermogen weniger stark in das Ergebnis eingeht. Außerdem kann durch Verwendung der Infrarotstrahlung weißes Störlicht besser unterdrückt werden. Die LED 66 wird aus einer steuerbaren Stromquelle 68 mit dem Strom I_{L} gespeist. Zwischen der Fotoleitertrommel FLT und dem Reflexsensor 64 ist eine Glasabdeckung 72 angeordnet, die das Verschmutzen durch Tonerpartikel verhindert. Das ausgesandte Strahlenbündel 74 wird unterschiedlich reflektiert. Die reflektierte Strahlung setzt sich zusammen aus einen Anteil 76, der von der Oberfläche der Fotoleitertrommel FLT herrührt. Ein weiterer Strahlungsanteil 78 ergibt sich aufgrund der Reflexion an der Glasabdeckung 72. Schließlich ergibt sich noch ein Strahlungsanteil 80, der von der Reflexion an den Tonerteilchen herrührt. Die von der Tonermarke 10 insgesamt reflektierte Strahlung wird von einer Empfangseinrichtung 82 detektiert, die eine Empfangsdiode enthält. Die Empfangereinrichtung 82 bildet den Wert ΔV=Ua2-Ua1.

Der Wert ΔU wird mit einem Sollwert Us am Regler 62 verglichen. Wenn ΔU größer als Us ist, so wird die Tonerfördervorrichtung 58 in den EIN-Zustand geschaltet und solange Toner nachgefördert, bis die Abweichung zwischen ΔU und Us auf annähernd Null geregelt ist.

Während einer Einstellphase wird der Schalter 84 in Richtung des Pfeiles 86 geschaltet, wodurch die steuerbare Stromquelle 68 über den Regler 62 angesteuert wird. In dieser Einstellphase wird eine Normierung auf das Reflexionsvermögen der blanken Oberfläche der Fotoleitertrommel FLT vorgenommen. Hierbei wird die blanke Oberfläche der Fotoleitertrommel FLT durch den Reflexsensor 64 angestrahlt und in der Empfangseinrichtung 82 der zugehörige Spannungswert U gemessen. Die steuerbare Stromquelle 68 wird nun so eingestellt, daß sich in der Empfangseinrichtung 82 ein konstanter Maximalwert Um einstellt. Mit dieser Einstellung wird dann später die Tonermarke 10 abgetastet. Durch diese Vorgehensweise wird erreicht, daß das Reflexionsvermögen der Oberfläche der Fotoleitertrommel weniger stark ins Ergebnis eingeht, denn das unterschiedliche Reflexionsverhalten wird auf den Wert Um normiert. Die Werte ΔU unterschiedlicher Fotoleitertrommel sind somit bei ansonsten gleicher Tonerabtastung weitgehend konstant. Bei Austausch der Fotoleitertrommel FLT gegen eine andere ändert sich also an der Regelung der Tonerkonzentration nichts. Die beschriebene Einstellphase kann auch in Zeitabständen wiederholt werden, um eine Änderung im Reflexionsvermögen der Oberfläche der Fotoleitertrommel FLT zu korrigieren.

Ein quer zur Rotationsrichtung P1 der Fotoleitertrommel FLT vor der Entwicklerstation 52 angeordneter Zeichengenerator (nicht dargestellt) schreibt das latente Bild oder die latenten Bilder für eine Tonermarke 10 oder mehrere Tonermarken auf die Oberfläche der Fotoleitertrommel FLT. Der Zeilengenerator und auch der Reflexsensor 64 sind im allgemeinen lösbar eingebaut, wobei sich Einbautoleranzen ergeben. Diese können sich so summieren, daß der Abstand längs des Umfangs der Fotoleitertrommel FLT zwischen Zeichengenerator und Reflexsensor 64 typischerweise bis zu 2 mm schwankt. Üblicherweise wird zum Abtasten der Tonermarken 10 eine Zeitsteuerung verwendet. Mit dem Start des Schreibens des latenten Bildes durch den Zeichengenerator wird ein Startzeitpunkt festgelegt. Aufgrund der konstanten Drehgeschwindigkeit der Fotoleitertrommel FLT und des an sich bekannten Abstandes zwischen Zeilengenerator und Reflexsensor 64 wird eine Verzögerungszeit tm ermittelt, aus der sich der Abtastzeitpunkt für die Tonermarke 10 durch den Reflexsensor 64 ergibt.

Figur 11 zeigt den Spannungsverlauf U beim Vorbeilauf der Tonermarke 10 am Reflexsensor 64. Der Verlauf entspricht dem nach Figur 1. Das Abtasten der Tonermarke 10 erfolgt innerhalb eines Zeitrahmens ZR zu Zeitpunkten T1 bis T16. Zu jedem Rasterzeitpunkt T1 bis T16 werden vier Abtastwerte gewonnen, die als Digitalwerte einer Computersteuerung zugeführt werden. Als gemittelter Abtastwert wird dann der Mittelwert der zu jedem Zeitpunkt T1 bis T16 ermittelten 16 Abtastwerte verwendet. Die gemittelten Abtastwerte werden in einem Speicher zwischengespeichert.

Der Zeitrahmen ZR beginnt zum Rasterzeitpunkt T1 nach Ablauf der Verzögerungszeit tm. Bei dem weiter oben beschriebenen Verfahren werden als Meßwerte, aus denen dann die Differenz bzw. der Quotient ermittelt werden, gemittelte Abtastwerte zu den Zeitpunkten T4 bis T7 und T10 bis T13 gewonnen. Die gemittelten Abtastwerte zu den Zeitpunkten T4 bis T7 und T10 bis T13 werden wiederum gemittelt, um den erheblichen Störanteil in den Signalen durch Mittelwertbildung auszufiltern. Die so gewonnenen Werte zu den Meßorten a1 und a2 werden dann weiterverarbeitet.

Wie erwähnt wird als Referenzpunkt zum Erkennen der Lage der Tonermarke 10 die Vorderkante 10a oder die Hinterkante 10b der Tonermarke 10 verwendet. Wenn der Strahlfleck des Reflexsensors 64 hälftig auf diese Vorderkante 10a bzw. Hinterkante 10b trifft, so beträgt die Spannung Uh zumindest annähernd$\text{Uh = (Uref - Utm) / 2,}$ worin Uref die Spannung bei Reflexion der Strahlung an der blanken Fotoleitertrommel FLT und Utm die Spannung bei Reflexion an der Tonermarke 10 zu den Zeitpunkten T10 bis T13 ist.

Um den zur Spannung Uh gehörenden Zeitpunkt Tref entweder an der Vorderkante 10a oder an der Hinterkante 10b der Tonermarke 10 zu ermitteln, wird der Zeitrahmen ZR bezüglich der Verzögerungszeit tm verschoben und jeweils zum Zeitpunkt T1 die Spannung U abgestastet. Dieses Verschieben erfolgt iterativ je Tonermarke um einen Zeitabstand zwischen den Zeitpunkten T1 und T2. Die Anzahl der Verschiebeschritte, die erforderlich sind, um die Spannung Uh zu ermitteln, gibt dann an, um wieviel die Verzögerungszeit tm zu korrigieren ist, um die Tonermarke 10 an den Meßorten a1, a2 abzutasten, deren Lage eine definierte Entfernung zur Vorderkante 10a bzw. zur Hinterkante 10b der Tonermarke 10 haben. Das Abtasten zum Zeitpunkt T1 wird deshalb gewählt, weil sich aufgrund von Interruptlaufzeiten der interruptgesteuerten Erzeugung der Zeitpunkte T1 bis T16 spätere Zeitpunkte zeitlich variieren können. Auch hier ist darauf hinzuweisen, daß in Figur 11 der Spannungsverlauf U in einem vertikal gestauchten Zustand wiedergegeben ist; die Spannung Uref ist wesentlich höher in bezug auf die Spannung Utm als in dem Verlauf wiedergegeben.

Figur 12 zeigt den Zustand, um dem der Zeitrahmen ZR so weit verschoben worden ist, bis zum Zeitpunkt T1 die Spannung Uh zu ermitteln. Die Anzahl der zum Auffinden der Spannung Uh erforderlichen Verschiebetakte ist ein Maß dafür, um wieviel die Verzögerungszeit tm zu korrigieren ist, um die Tonermarke 10 bzw die Tonermarken an den vorbestimmten Meßorten a1, a2 abzutasten.

Das beschriebene Verfahren zum Festlegen der genauen Lage der Tonermarke 10 wird bei jeder Ersteinstellung des Druckers oder des Kopierers angewandt. Bei diesem Einstellen wird eine Vielzahl von Tonermarken auf die Fotoleitertrommel FLT gedruckt, um eine hohe Präzision bei der Einstellung zu erzielen. Die genannten Verfahrensschritte können auch in vorgegebenen Zeitabständen, z.B. in Abständen von einer Stunde Betriebszeit, oder nach jedem erneuten Einschalten des Druckers oder Kopierers (set up) angewandt werden.

Das gezeigte Ausführungsbeispiel läßt sich im Rahmen der Erfindung abändern. Z.B. kann der Sensor 64 die Tonermarke 10 nach dem Umdrucken auf ein Trägermaterial, beispielsweise Papier, abtasten. In diesem Fall wird dann auf das Reflexionsvermögen des Trägermaterials normiert. Bei einer anderen Variante kann anstelle einer Fotoleitertrommel ein Fotoleiterband verwendet werden. Als Toner kann schwarzes Tonermaterial, farbiges Tonermaterial, ein aus Tonermaterialien mit verschiedenen Grundfarben zusammengemischter Toner oder ein transparentes Tonermaterial verwendet werden. Diese Variante ist beispielsweise in der WO98/39691 A1 beschrieben.

### Bezugszeichenliste

- 10: Tonermarke
- 10a: Vorderkante der Tonermarke
- 10b: Hinterkante der Tonermarke
- 12-24: Abschnitte der Kennlinie der Sensorspannung über die Länge L der Tonermarke
- 26: Sättigungskennlinie
- 28: Kurvenabschnitt
- 30: Kennlinie
- 32: Kennlinienabschnitt
- 34-42: Kennlinien der Tonerkonzentration
- 44: Grenzlinie
- 50: Einzelblätter
- 52: Entwicklerstation
- 54: Behälter
- 56: Entwicklerwalze
- 58: Tonerfördervorrichtung
- 60: Tonerquerzuförderung
- 62: Zweipunktregler
- 64: Reflexsensor
- 66: LED
- 68: steuerbare Stromquelle
- 72: Glasabdeckung
- 74: Strahlenbündel
- 76,78,80: Strahlungsanteile
- 82: Empfängereinrichtung
- 84: Schalter
- 86: Pfeil P1 Pfeil
- a1,a2: Meßorte
- U: Spannung
- L: Länge der Tonermarke
- Um: maximaler Spannungswert
- v: Geschwindigkeit
- ΔU: Differenzwert der Spannung
- TA: Tonerangebot
- EW: Entwicklerwalze
- FLT: Fotoleitertrommel
- TK: Tonerkonzentration
- FD: Flächendeckung
- ΔTA: Differenz im Tonerangebot
- R_{T}: Reflexionsvermögen des Toners
- R_{FLT}: Reflexionsvermögen der Fotoleitertrommel
- ZR: Zeitrahmen
- Tref: Referenzzeitpunkt
- Uh: Spannung zum Referenz-Zeitpunkt
- Utm: Spannung bei Reflexion an der Tonermarke
- T1 - T16: Meßzeitpunkte

## Patentansprüche

1. Einrichtung zum elektrografischen Drucken oder Kopieren,
mit einem Tonerträger (FLT), auf welchem ein latentes Bild erzeugt wird,
einer Entwicklerstation (52) zum Einfärben des latenten Bildes mit Toner, wobei die Entwicklerstation ein Entwicklergemisch aus Toner und Träger mit einem einstellbaren Anteil an Toner enthält,
wobei auf dem Tonerträger (FLT) mindestens eine Tonermarke (10) zum Überprüfen und Einstellen der Toner-Flächendeckung (FD) mit Toner eingefärbt wird,
die mit Toner versehene Tonermarke (10) an mindestens zwei, in Bewegungsrichtung des Tonerträgers (FLT) gesehen aufeinanderfolgend angeordneten Meßorten (a1, a2) durch mindestens einen Sensor (64) abgetastet und aus der jeweiligen Flächendeckung (FD) an diesen Meßorten (a1, a2) elektrische Signale (U) gebildet werden,
ein Tonerangebot (TA) über die Länge der Tonermarke (10) in einem Abschnitt abfällt oder ansteigt und in einem weiteren Abschnitt konstant ist,
mindestens einer der Meßorte (a1, a2) im Abschnitt mit abfallendem oder ansteigendem Tonerangebot (TA) angeordnet ist,
und wobei abhängig von der Differenz (ΔU) oder dem Quotienten der Beträge der Signale an diesen beiden Meßorten der Anteil an Toner im Entwicklergemisch eingestellt wird.

2. Einrichtung nach Anspruch 1, **dadurch gekennzeichnet, daß** der Sensor (64) die mit Toner versehene Tonermarke auf dem Tonerträger (FLT) und/oder auf einem Trägermaterial abtastet.

3. Einrichtung nach Anspruch 1 oder 2, **dadurch gekennzeichnet, daß** die Differenz (ΔU) oder der Ouotient mit einem Sollwert (Us) verglichen wird, und daß ein Regler (62) abhängig vom Vergleich eine Fördervorrichtung (58) ansteuert, die der Entwicklerstation (52) Toner zufördert.

4. Einrichtung nach Anspruch 3, **dadurch gekennzeichnet, daß** der Regler (62) ein Zweipunktregler ist.

5. Einrichtung nach Anspruch 3 oder 4, **dadurch gekennzeichnet, daß** als Sollwert (Us) ein Bruchteil des Betrags des Signals (Um) vorgegeben wird, welches bei Reflexion an der Oberfläche des Tonerträgers (FLT) oder des Trägermaterials erzeugt wird, vorzugsweise 1/300 bis 1/10.

6. Einrichtung nach einem der vorhergehenden Ansprüche, **dadurch gekennzeichnet, daß** ein erster Meßort (a1) in Bewegungsrichtung des Tonerträgers (FLT) gesehen innerhalb des ersten Drittels der Länge der Tonermarke (10) liegt.

7. Einrichtung nach einem der vorhergehenden Ansprüche, **dadurch gekennzeichnet, daß** ein zweiter Meßort (a2) in Bewegungsrichtung des Tonerträgers (FLT) gesehen innerhalb des letzten Drittels der Länge der Tonermarke (10) liegt.

8. Einrichtung nach einem der vorhergehenden Ansprüche, **dadurch gekennzeichnet, daß** die Tonermarke mittels eines Reflexsensors (64) abgetastet wird.

9. Einrichtung nach einem der vorhergehenden Anspcüche **dadurch gekennzeichnet, daß** der Reflexsensor (64) monochromatische Infrarotstrahlung aussendet.

10. Einrichtung nach einem der vorhergehenden Ansprüche **dadurch gekennzeichnet, daß** die Tonermarke mittels eines kapazitiven Sensors abgetastet wird.

11. Einrichtung nach einem der vorhergehenden Ansprüche, **dadurch gekennzeichnet, daß** die Signale über mehrere Tonermarken gemittelt werden und daß als Differenz eine mittlere Differenz der gemittelten Signale verwendet wird.

12. Einrichtung nach einem der vorhergehenden Ansprüche, **dadurch gekennzeichnet, daß** als Toner schwarzer Toner, farbiger Toner, ein aus Tonermaterialien mit Grundfarben zusammengemischter Toner oder ein transparenter Toner verwendet wird.

13. Verfahren zum elektrografischen Drucken oder Kopieren,
bei dem auf einem Tonerträger (FLT) ein latentes Bild erzeugt wird,
eine Entwicklerstation (52) das latente Bild mit Toner einfärbt, wobei die Entwicklerstation (52) ein Entwicklergemisch aus Toner und Träger mit einem einstellbaren Anteil an Toner enthält,
mindestens eine Tonermarke (10) auf dem Tonerträger (FLT) zum Überprüfen und Einstellen der Toner-Flächendeckung (FD) mit Toner eingefärbt wird,
die mit Toner versehene Tonermarke (10) an mindestens zwei, in Bewegungsrichtung des Tonerträgers (FLT) gesehen aufeinanderfolgend angeordneten Meßorten (a1, a2) durch mindestens einen
Sensor (64) abgetastet und aus der jeweiligen Flächendekkung (FD) an diesen Meßorten (a1, a2) elektrische Signale (U) gebildet werden,
ein Tonerangebot (TA) über die Länge der Tonermarke (10) in einem Abschnitt abfällt oder ansteigt und in einem weiteren Abschnitt konstant ist,
mindestens einer der Meßorte (a1, a2) im Abschnitt mit abfallendem oder ansteigendem Tonerangebot (TA) angeordnet ist,
und bei dem abhängig von der Differenz (ΔU) oder dem Quotienten der Beträge der Signale an diesen beiden Meßorten der Anteil an Toner im Entwicklergemisch eingestellt wird.

14. Verfahren nach Anspruch 13, **dadurch gekennzeichnet, daß** der Sensor (64) die mit Toner versehene Tonermarke auf dem Tonerträger (FLT) und/oder auf einem Trägermaterial abtastet.

15. Verfahren nach Anspruch 13 oder 14, **dadurch gekennzeichnet, daß** die Differenz (ΔU) oder der Ouotient mit einem Sollwert (Us) verglichen wird, und daß ein Regler (62) abhängig vom Vergleich eine Fördervorrichtung (58) ansteuert, die der Entwicklerstation (52) Toner zufördert.

16. Verfahren nach Anspruch 15, **dadurch gekennzeichnet, daß** als Regler (62) ein Zweipunktregler verwendet wird.

17. Verfahren nach einem der vorhergehenden Anspruche, **dadurch gekennzeichnet, daß** ein erster Meßort (a1) in Bewegungsrichtung des Tonerträgers (FLT) gesehen innerhalb des ersten Drittels der Länge der Tonermarke (10) liegt.

18. Verfahren nach einem der vorhergehenden Ansprüche, **dadurch gekennzeichnet, daß** ein zweiter Meßort (a2) in Bewegungsrichtung des Tonerträgers (FLT) gesehen innerhalb des letzten Drittels der Länge der Tonermarke (10) liegt.

19. Verfahren nach einem der vorhergehenden Ansprüche, **dadurch gekennzeichnet, daß** die Tonermarke mittels eines Reflexsensors (64) abgetastet wird.

20. Verfahren nach einem der vorhergehenden Ansprüche, **dadurch gekennzeichnet, daß** die Signale über mehrere Tonermarken gemittelt werden und daß als Differenz eine mittlere Differenz oder ein mittlerer Quotient der gemittelten Signale verwendet wird.

21. Verfahren nach einem der vorhergehenden Ansprüche, **dadurch gekennzeichnet, daß** als Toner schwarzer Toner, farbiger Toner, ein aus Tonermaterialien mit Grundfarben zusammengemischter Toner oder ein transparenter Toner verwendet wird.

22. Einrichtung zum elektrografischen Drucken oder Kopieren,
mit einem Tonerträger (FLT), auf welchem ein latentes Bild erzeugt wird,
einer Entwicklerstation (52) zum Einfärben des latenten Bildes mit Toner, wobei die Entwicklerstation (52) ein Entwicklergemisch aus Toner und Träger enthält,
wobei auf dem Tonerträger (FLT) mindestens eine Tonermarke (10) zum Überprüfen und Einstellen der Toner-Flächendeckung mit Toner eingefärbt wird,
die mit Toner versehene Tonermarke (10) an mindestens zwei in Bewegungsrichtung des Tonerträgers (FLT) gesehen aufeinanderfolgend angeordneten Meßorten (a1, a2) durch mindestens einen Sensor (64) abgetastet und aus der jeweiligen Flächendeckung (FD) an diesen Meßorten (a1, a2) elektrische Signale (U) gebildet werden, die von einer Steuerung weiterverarbeitet werden,
ein Tonerangebot (TA) über die Länge der Tonermarke (10) in einem Abschnitt abfällt oder ansteigt und in einem weiteren Abschnitt konstant ist,
mindestens einer der Meßorte (a1, a2) im Abschnitt mit abfallendem oder ansteigendem Tonerangebot (TA) angeordnet ist,
ein Referenz-Zeitpunkt (Tref) des Vorbeilaufs eines Referenzpunktes (10a, 10b) auf der Tonermarke (10) an einem ortsfesten Abtastsensor (64) bestimmt wird,
und wobei das Abtasten an den zwei Meßorten (a1, a2) relativ zu diesem Referenz-Zeitpunkt (Tref) erfolgt.

23. Einrichtung nach Anspruch 22, **dadurch gekennzeichnet, daß** als Referenzpunkt auf der Tonermarke (10) ihre Vorderkante (10a) oder ihre Hinterkante (10b) verwendet wird.

24. Einrichtung nach Anspruch 22 oder 23, **dadurch gekennzeichnet, daß** als Abtastsensor der Sensor (64) vorgesehen ist, der die Tonermarke (10) an den zwei Meßorten (a1, a2) abtastet.

25. Einrichtung nach einem der vorhergehenden Ansprüche, **dadurch gekennzeichnet, daß** das Abtasten an den zwei Meßorten (a1, a2) nach einer vorbestimmten Verzögerungszeit (tm) erfolgt, die nach dem Zeitpunkt, zu dem das Schreiben der Tonermarke (10) erfolgt, verstreicht.

26. Einrichtung nach Anspruch 25, **dadurch gekennzeichnet, daß** die Verzögerungszeit (tm) abhängig vom Referenz-Zeitpunkt (Tref) variiert wird.

27. Einrichtung nach einem der vorhergehenden Ansprüche, **dadurch gekennzeichnet, daß** der Referenz-Zeitpunkt (Tref) festgelegt wird, wenn das elektrische Signal (Uh) des Abtastsensors (64) annähernd gleich der Beziehung ist$\text{Uh = (Uref - Utm) / 2,}$ worin Uref die Spannung bei Reflexion der Strahlung an der blanken Fotoleitertrommel (FLT) und Utm die Spannung bei Reflexion an der Tonermarke (10) ist.

28. Einrichtung nach einem der vorhergehenden Ansprüche, **dadurch gekennzeichnet, daß** der Reflexsensor (64) monochromatische Infrarotstrahlung aussendet.

29. Einrichtung nach einem der vorhergehenden Ansprüche, **dadurch gekennzeichnet, daß** an jedem Meßort (a1, a2) mehrere Abtastwerte ermittelt werden und aus diesen Abtastwerten ein Mittelwert gebildet wird, der weiterverarbeitet wird.

30. Verfahren zum elektrografischen Drucken oder Kopieren,
bei dem auf einem Tonerträger (FLT) ein latentes Bild erzeugt wird,
das latente Bild in einer Entwicklerstation (52) mit Toner eingefärbt wird, wobei die Entwicklerstation (52) ein Entwicklergemisch aus Toner und Träger enthält,
wobei auf dem Tonerträger (FLT) mindestens eine Tonermarke (10) zum Überprüfen und Einstellen der Toner-Flächendeckung mit Toner eingefärbt wird,
die mit Toner versehene Tonermarke (10) an mindestens zwei, in Bewegungsrichtung des Tonerträgers (FLT) gesehen aufeinanderfolgend angeordneten Meßorten (a1, a2) durch mindestens einen Sensor (44) abgetastet und aus der jeweiligen Flächendeckung (FD) an diesen Meßorten (a1, a2) elektrische Signale (U) gebildet werden, die von einer Steuerung weiterverarbeitet werden,
ein Tonerangebot (TA) über die Länge der Tonermarke (10) in einem Abschnitt abfällt oder ansteigt und in einem weiteren Abschnitt konstant ist,
mindestens einer der Meßorte (a1, a2) im Abschnitt mit abfallendem oder ansteigendem Tonerangebot (TA) angeordnet ist,
ein Referenz-Zeitpunkt (Tref) des Vorbeilaufs eines Referenzpunktes (10a, 10b) auf der Tonermarke (10) an einem ortsfesten Abtastsensor (64) bestimmt wird,
und bei dem das Abtasten an den zwei Meßorten (a1, a2) relativ zu diesem Referenz-Zeitpunkt (Tref) erfolgt.

31. Verfahren nach Anspruch 30, **dadurch gekennzeichnet, daß** als Referenzpunkt auf der Tonermarke (10) ihre Vorderkante (10a) oder ihre Hinterkante (10b) verwendet wird.

32. Verfahren nach Anspruch 30 oder 31, **dadurch gekennzeichnet, daß** als Abtastsensor der Sensor (64) verwendet wird, der die Tonermarke (10) an den zwei Meßorten (a1, a2) abtastet.

33. Verfahren nach einem der vorhergehenden Ansprüche, **dadurch gekennzeichnet, daß** das Abtasten an den zwei Meßorten (a1, a2) nach einer vorbestimmten Verzögerungszeit (tm) erfolgt, die nach dem Zeitpunkt, zu dem das Schreiben der Tonermarke (10) erfolgt, verstreicht.

34. Verfahren nach Anspruch 33, **dadurch gekennzeichnet, daß** die Verzögerungszeit (tm) abhängig vom Referenz-Zeitpunkt (Tref) variiert wird.

35. Verfahren nach einem der vorhergehenden Ansprüche, **dadurch gekennzeichnet, daß** der Referenz-Zeitpunkt (Tref) festgelegt wird, wenn das elektrische Signal (Uh) des Abtastsensors (44) annähernd gleich der Beziehung ist$\text{Uh = (Uref - Utm) / 2,}$ worin Uref die Spannung bei Reflexion der Strahlung an der blanken Fotoleitertrommel (FLT) oder an einem Trägermaterial, wenn die Tonermarke auf dem Trägermaterial abgetastet wird, und Utm die Spannung bei Reflexion an der Tonermarke (10) ist.

## Claims

1. Device for electrographic printing or copying, comprising
a toner carrier (FLT), on which a latent image is generated,
a developer station (52) for inking the latent image with toner, said developer station containing a developer mixture of toner and carrier with an adjustable proportion of toner,
wherein on the toner carrier (FLT) at least one toner mark (10) is inked with toner for monitoring and adjusting the toner surface coverage (FD),
the toner mark (10) provided with toner is scanned by at least one sensor (64) at at least two measurement locations (a1, a2) that are arranged successively as seen in a direction of motion of the toner carrier (FLT), and electrical signals (U) are formed from the respective surface coverage (FD) at said measurement locations (a1, a2),
a toner supply (TA) over the length of the toner mark (10) falls or rises in one section and is constant in another section,
at least one of the measurement locations (a1, a2) is located in the section with falling or rising toner supply (TA),
and wherein the proportion of toner in the developer mixture is adjusted dependent on the difference (ΔU) or the quotient of the absolute values of the signals at these two measurement locations.

2. Device according to claim 1, **characterized in that** the sensor (64) scans the toner mark provided with toner on the toner carrier (FLT) and/or on a carrier material.

3. Device according to claim 1 or 2, **characterized in that** the difference (ΔU) or the quotient is compared to a desired value (Us), and that, dependent on the comparison, a controller (62) actuates a transport mechanism (58) which feeds toner to the developer station (52).

4. Device according to claim 3, **characterized in that** the controller (62) is a two-position controller.

5. Device according to claim 3 or 4, **characterized in that** a fraction of the value of the signal (Um) is prescribed as desired value (Us), which signal is generated given reflection at the surface of the toner carrier (FLT) or of the carrier material, preferably 1/300 to 1/10.

6. Device according to one of the preceding claims, **characterized in that** a first measurement location (a1) is located within the first third of the length of the toner mark (10) as seen in the direction of motion of the toner carrier (FLT).

7. Device according to one of the preceding claims, **characterized in that** a second measurement location (a2) is located within the last third of the length of the toner mark (10) as seen in the direction of motion of the toner carrier (FLT).

8. Device according to one of the preceding claims, **characterized in that** the toner mark is scanned using a reflex sensor (64).

9. Device according to one of the preceding claims, **characterized in that** the reflex sensor (64) emits monochromatic infrared radiation.

10. Device according to one of the preceding claims, **characterized in that** the toner mark is scanned using a capacitive sensor.

11. Device according to one of the preceding claims, **characterized in that** the signals over several toner marks are averaged and that an average difference of the averaged signals is used as difference.

12. Device according to one of the preceding claims, **characterized in that** black toner, coloured toner, a toner that is mixed together from toner materials with primary colours, or a transparent toner is used as toner.

13. Method for electrographic printing or copying,
in which a latent image is generated on a toner carrier (FLT),
a developer station (52) inks the latent image with toner, said developer station (52) containing a developer mixture of toner and carrier with an adjustable proportion of toner,
at least one toner mark (10) on the toner carrier (FLT) is inked with toner for monitoring and adjusting the toner surface coverage (FD),
the toner mark (10) provided with toner is scanned by at least one sensor (64) at at least two measurement locations (a1, a2) that are arranged successively as seen in the direction of motion of the toner carrier (FLT), and electrical signals (U) are formed from the respective surface coverage (FD) at these measurement locations (a1, a2),
a toner supply (TA) over the length of the toner mark (10) falls or rises in one section and is constant in another section,
at least one of the measurement locations (a1, a2) is located in the section with falling or rising toner supply (TA),
and wherein the proportion of toner in the developer mixture is adjusted dependent on the difference (ΔU) or the quotient of the absolute values of the signals at these two measurement locations.

14. Method according to claim 13, **characterized in that** the sensor (64) scans the toner mark (10) provided with toner on the toner carrier (FLT) and/or on a carrier material.

15. Method according to claim 13 or 14, **characterized in that** the difference (ΔU) or the quotient is compared to a desired value (Us), and that, dependent on the comparison, a controller (62) actuates a transport mechanism (58) which feeds toner to the developer station (52).

16. Method according to claim 15, **characterized in that** the controller (62) is a two-position controller.

17. Method according to one of the preceding claims, **characterized in that** a first measurement location (a1) is located within the first third of the length of the toner mark (10) as seen in the direction of motion of the toner carrier (FLT).

18. Method according to one of the preceding claims, **characterized in that** a second measurement location (a2) is located within the last third of the length of the toner mark (10) as seen in the direction of motion of the toner carrier (FLT).

19. Method according to one of the preceding claims, **characterized in that** the toner mark is scanned using a reflex sensor (64).

20. Method according to one of the preceding claims, **characterized in that** the signals over several toner marks are averaged and that an average difference of the averaged signals or an average quotient of the averaged signals is used as difference.

21. Method according to one of the preceding claims, **characterized in that** black toner, coloured toner, a toner that is mixed together from toner materials with primary colours, or a transparent toner is used as toner.

22. Device for electrographic printing or copying, comprising
a toner carrier (FLT), on which a latent image is generated,
a developer station (52) for inking the latent image with toner, said developer station (52) containing a developer mixture of toner and carrier,
wherein on the toner carrier (FLT) at least one toner mark (10) is inked with toner for monitoring and adjusting the toner surface coverage,
the toner mark (10) provided with toner is scanned by at least one sensor (64) at at least two measurement locations (a1, a2) that are arranged successively as seen in the direction of motion of the toner carrier (FLT), and electrical signals (U) are formed from the respective surface coverage (FD) at these measurement locations (a1, a2), which signals are processed by a control device,
a toner supply (TA) over the length of the toner mark (10) falls or rises in one section and is constant in another section,
at least one of the measurement locations (a1, a2) is located in the section with falling or rising toner supply (TA),
a reference time (Tref) is defined, at which a reference point (10a, 10b) on the toner mark (10) passes a stationary scanning sensor (64),
and wherein the scanning at the two measurement locations (a1, a2) occurs relative to this reference time (Tref).

23. Device according to claim 22, **characterized in that** the front edge (10a) or the back edge (10b) of the toner mark is used as reference point on said toner mark (10).

24. Device according to claim 22 or 23, **characterized in that** the sensor (64) which scans the toner mark (10) at the two measurement locations (a1, a2) is provided as scanning sensor.

25. Device according to one of the preceding claims, **characterized in that** the scanning at the two measurement locations (a1, a2) occurs after a predetermined delay time (tm), which passes after the time at which the writing of the toner mark (10) occurs.

26. Device according to claim 25, **characterized in that** the delay time (tm) is varied dependent on the reference time (Tref).

27. Device according to one of the preceding claims, **characterized in that** the reference time (Tref) is fixed when the electrical signal (Uh) of the scanning sensor (64) is approximately equal to the relation$\text{Uh = (Uref - Utm) / 2,}$ wherein Uref is the voltage given reflection of the radiation at the blank photoconductive drum (FLT) and Utm is the voltage given reflection at the toner mark (10).

28. Device according to one of the preceding claims, **characterized in that** the reflex sensor (64) emits monochromatic infrared radiation.

29. Device according to one of the preceding claims, **characterized in that** several scan values are acquired at each measurement location (a1, a2), and an average value is formed from these scan values, which average value is processed.

30. Method for electrographic printing or copying,
in which a latent image is generated on the toner carrier (FLT),
the latent image is inked with toner in a developer station (52), the developer station (52) containing a developer mixture of toner and carrier,
wherein at least one toner mark (10) on the toner carrier (FLT) is inked with toner for monitoring and adjusting the toner surface coverage,
the toner mark (10) provided with toner is scanned by at least one sensor (64) at at least two measurement locations (a1, a2) that are arranged successively as seen in the direction of motion of the toner carrier (FLT), and electrical signals (U) are formed from the respective surface coverage (FD) at these measurement locations (a1, a2), which signals are processed by a control device,
a toner supply (TA) over the length of the toner mark (10) falls or rises in one section and is constant in another section,
at least one of the measurement locations (a1, a2) is located in the section with falling or rising toner supply (TA),
a reference time (Tref) is defined, at which a reference point (10a, 10b) on the toner mark (10) passes a stationary scanning sensor (64),
and wherein the scanning at the two measurement locations (a1, a2) occurs relative to this reference time (Tref).

31. Method according to claim 30, **characterized in that** the front edge (10a) or the back edge (10b) of the toner mark (10) is used as reference point on said toner mark (10).

32. Method according to claim 30 or 31, **characterized in that** the sensor (64) which scans the toner mark (10) at the two measurement locations (a1, a2) is used as scanning sensor.

33. Method according to one of the preceding claims, **characterized in that** the scanning at the two measurement locations (a1, a2) occurs after a predetermined delay time (tm), which passes after the time at which the writing of the toner mark (10) occurs.

34. Method according to claim 33, **characterized in that** the delay time (tm) is varied dependent on the reference time (Tref).

35. Method according to one of the preceding claims, **characterized in that** the reference time (Tref) is fixed when the electrical signal (Uh) of the scanning sensor (64) is approximately equal to the relation$\text{Uh = (Uref - Utm) / 2,}$ wherein Uref is the voltage given reflection of the radiation at the blank photoconductive drum (FLT) or at a carrier material, when the toner mark is scanned on the carrier material, and Utm is the voltage given reflection at the toner mark (10).

## Revendications

1. Dispositif de copie ou d'impression électrographique, comportant :
un support de toner (FLT) sur lequel est générée une image latente,
une station de développement (52) pour colorer l'image latente avec du toner, la station de développement comportant un mélange de développement constitué de toner et de support avec une portion de toner réglable,
dans lequel au moins une marque de toner (10) sur le support de toner (FLT) en vue de tester et régler le revêtement de surface de toner (FD) est colorée avec du toner,
dans lequel la marque (10) dotée de toner est détectée en au moins deux points de mesure (a1, a2,) situés l'un à la suite de l'autre, vu dans le sens de déplacement du support de toner (FLT), par au moins un capteur (64), et des signaux électriques (U) sont générés à partir du revêtement de surface correspondant (FD) en ces points de mesure (a1, a2),
dans lequel un apport de toner (TA) sur la longueur de la marque de toner (10) diminue ou augmente dans une portion, et est constante dans une autre portion,
dans lequel au moins un des points de mesure (a1, a2) se trouve dans la portion, dans laquelle l'apport de toner (TA) diminue ou augmente,
et dans lequel, en fonction de la différence (ΔU) ou du quotient des valeurs des signaux en ces deux points de mesure, la portion de toner est réglée dans le mélange de développement.

2. Dispositif selon la revendication 1, **caractérisé en ce que** le capteur (64) détecte la marque de toner dotée de toner sur le support de toner (FLT) et/ou sur une matière de support.

3. Dispositif selon la revendication 1 ou 2, **caractérisé en ce que** la différence (ΔU) ou le quotient est comparé à une valeur de consigne (Us), et **en ce qu'**un dispositif d'asservissement (62) commande en fonction de cette comparaison un dispositif de transport (58) qui alimente la station de développement (52) en toner.

4. Dispositif selon la revendication 3, **caractérisé en ce que** le dispositif d'asservissement (62) est un dispositif d'asservissement à deux positions.

5. Dispositif selon la revendication 3 ou 4, **caractérisé en ce qu'**une fraction de la valeur du signal (Um) est prédéterminée comme valeur de consigne (Us), laquelle fraction est générée lors de la réflexion sur la surface du support de toner (FLT) ou de la matière de support, et est de préférence comprise entre 1/300 et 1/10.

6. Dispositif selon l'une des revendications précédentes, **caractérisé en ce qu'**un premier point de mesure (a1) se trouve à l'intérieur du premier tiers de la longueur de la marque de toner (10), vu dans le sens de déplacement du support de toner (FLT).

7. Dispositif selon l'une des revendications précédentes, **caractérisé en ce qu'**un second point de mesure (a2) se trouve à l'intérieur du dernier tiers de la longueur de la marque de toner (10), vu dans le sens de déplacement du support de toner (FLT).

8. Dispositif selon l'une des revendications précédentes, **caractérisé en ce que** la marque de toner est détectée au moyen d'un capteur de réflexion (64).

9. Dispositif selon l'une des revendications précédentes, **caractérisé en ce que** le capteur de réflexion (64) émet un rayonnement infrarouge monochromatique.

10. Dispositif selon l'une des revendications précédentes, **caractérisé en ce que** la marque de toner est détectée au moyen d'un capteur capacitif.

11. Dispositif selon l'une des revendications précédentes, **caractérisé en ce qu'**il est calculé la moyenne des signaux sur plusieurs marques de toner, et **en ce qu'**une différence moyenne de la moyenne calculée des signaux est utilisée comme différence.

12. Dispositif selon l'une des revendications précédentes, **caractérisé en ce qu'**il est utilisé comme toner du toner noir, du toner de couleur, un toner qui est un mélange de toners de couleurs primitives, ou un toner transparent.

13. Procédé de copie ou d'impression électrographique
dans lequel est générée une image latente sur un support de toner (FLT),
dans lequel est prévue une station de développement (52) pour colorer l'image latente avec du toner, ladite station de développement comportant un mélange de développement constitué de toner et de support avec une portion de toner réglable,
dans lequel au moins une marque de toner (10) sur le support de toner (FLT) en vue de tester et régler le revêtement de surface de toner (FD) est colorée avec du tomer,
dans lequel la marque (10) dotée de toner est détectée en au moins deux points de mesure (a1, a2) situés l'un à la suite de l'autre, vu dans le sens de déplacement du support de toner (FLT), par au moins un capteur (64), et des signaux électriques (U) sont générés à partir du revêtement de surface correspondant (FD) en ces points de mesure (a1, a2),
dans lequel un apport de toner (TA) sur la longueur de la marque de toner (10) diminue ou augmente dans une portion, et est constante dans une autre portion,
dans lequel au moins un des points de mesure (a1, a2) se trouve dans la portion dans laquelle l'apport de toner (TA) diminue ou augmente,
et dans lequel, en fonction de la différence (ΔU)
ou du quotient des valeurs des signaux en ces deux points de mesure, la portion de toner est réglée dans le mélange de développement.

14. Procédé selon la revendication 13, **caractérisé en ce que** le capteur (64) détecte la marque de toner dotée de toner sur le support de toner (FLT) et/ou sur une matière de support.

15. Procédé selon la revendication 13 ou 14,
**caractérisé en ce que** la différence (ΔU) ou le quotient est comparé à une valeur de consigne (Us), et **en ce qu'**un dispositif d'asservissement (62) commande en fonction de cette comparaison un dispositif de transport (58) qui alimente la station de développement (52) en toner.

16. Procédé selon la revendication 15, **caractérisé en ce que** le dispositif d'asservissement (62) est un dispositif d'asservissement à deux positions.

17. Procédé selon l'une des revendications précédentes, **caractérisé en ce qu'**un premier point de mesure (a1) se trouve à l'intérieur du premier tiers de la longueur de la marque de toner (10), vu dans le sens de déplacement du support de toner (FLT).

18. Procédé selon l'une des revendications précédentes, **caractérisé en ce qu'**un second point de mesure (a2) se trouve à l'intérieur du dernier tiers de la longueur de la marque de toner (10), vu dans le sens de déplacement du support de toner (FLT).

19. Procédé selon l'une des revendications précédentes, **caractérisé en ce que** la marque de toner est détectée au moyen d'un capteur de réflexion (64).

20. Procédé selon l'une des revendications précédentes, **caractérisé en ce qu'**il est calculé la moyenne des signaux sur plusieurs marques de toner, et **en ce qu'**une différence moyenne de la moyenne calculée des signaux est utilisée comme différence.

21. Procédé selon des revendications précédentes, **caractérisé en ce qu'**il est utilisé comme toner du toner noir, du toner de couleur, un toner qui est un mélange de toners de couleurs primitives, ou un toner transparent.

22. Dispositif de copie ou d'impression électrographique, comportant :
un support de toner (FLT) sur lequel est générée une image latente,
une station de développement (52) pour colorer l'image latente avec du toner, la station de développement (52) comportant un mélange de développement constitué de toner et de support,
dans lequel au moins une marque de toner (10) sur le support de toner (FLT) en vue de tester et régler le revêtement de surface de toner (FD) est colorée avec du toner,
dans lequel la marque (10) dotée de toner est détectée en au moins deux points de mesure (a1, a2) situés l'un à la suite de l'autre, vu dans le sens de déplacement du support de toner (FLT), par au moins un capteur (64), et des signaux électriques (U), qui sont traités ultérieurement à partir d'une commande, sont générés à partir du revêtement de surface correspondant (FD) en ces points de mesure (a1, a2),
dans lequel un apport de toner (TA) sur la longueur de la marque de toner (10) diminue ou augmente dans une portion, et est constante dans une autre portion,
dans lequel au moins un des points de mesure (a1, a2) se trouve dans la portion dans laquelle l'apport de toner (TA) diminue ou augmente,
dans lequel il est déterminé un instant de référence (Tref) du passage d'un point de référence (10a, 10b) sur la marque de toner au niveau d'un capteur de détection immobile (64),
et dans lequel la détection des deux points de mesure (a1, a2) est effectuée par rapport à cet instant de référence (Tref).

23. Dispositif selon la revendication 22, **caractérisé en ce que** le bord avant (10a) ou le bord arrière (10b) de la marque de toner (10) est utilisé comme point de référence.

24. Dispositif selon la revendication 22 ou 23, **caractérisé en ce que** le capteur (64) est utilisé comme capteur de détection qui détecte la marque de toner (10) aux deux points de mesure (a1, a2).

25. Dispositif selon l'une des revendications précédentes, **caractérisé en ce que** la détection aux deux points de mesure (a1, a2) est effectuée après un temps de retard prédéterminé (tm) qui s'est écoulé depuis l'instant où a été effectuée l'écriture de la marque de toner (10).

26. Dispositif selon la revendication 25, **caractérisé en ce que** le temps de retard (tm) varie en fonction de l'instant de référence (Tref).

27. Dispositif selon l'une des revendications précédentes, **caractérisé en ce que** l'instant de référence (Tref) est déterminé lorsque le signal électrique (Uh) généré par le capteur de détection (64) satisfait approximativement la relation$\text{Uh = (Uref - Utm)/2,}$ où Uref est la tension générée lors de la réflexion du rayonnement sur le tambour photoconducteur nu (FLT), et Utm est la tension générée lors de la réflexion sur la marque de toner (10).

28. Dispositif selon l'une des revendications précédentes, **caractérisé en ce que** le capteur (64) de réflexion émet un rayonnement infrarouge monochromatique.

29. Dispositif selon l'une des revendications précédentes, **caractérisé en ce que** plusieurs valeurs de détection sont déterminées en chaque point de mesure (a1, a2), et à partir de ces valeurs de détection il est obtenu une valeur moyenne qui est traitée ultérieurement.

30. Procédé de copie ou d'impression électrographique,
dans lequel une image latente est générée sur un support de toner (FLT),
dans lequel l'image latente est colorée dans une station de développement (52) avec du toner, la station de développement (52) comportant un mélange de développement constitué de toner et de support,
dans lequel au moins une marque de toner (10) sur le support de toner (FLT) en vue de tester et régler le revêtement de surface de toner (FD) est colorée avec du toner,
dans lequel la marque (10) dotée de toner est détectée en au moins deux points de mesure (a1, a2) situés l'un à la suite de l'autre, vu dans le sens de déplacement du support de toner (FLT), par au moins un capteur (64), et des signaux électriques (U), qui sont traités ultérieurement à partir d'une commande, sont générés à partir du revêtement de surface correspondant (FD) en ces points de mesure (a1, a2),
dans lequel un apport de toner (TA) sur la longueur de la marque de toner (10) diminue ou augmente dans une portion, et est constante dans une autre portion,
dans lequel au moins un des points de mesure (a1, a2) se trouve dans la portion dans laquelle l'apport de toner (TA) diminue ou augmente,
dans lequel il est déterminé un instant de référence (Tref) du passage d'un point de référence (10a, 10b) sur la marque de toner au niveau d'un capteur de détection immobile (64),
et dans lequel la détection des deux points de mesure (a1, a2) est effectuée par rapport à cet instant de référence (Tref).

31. Procédé selon la revendication 30, **caractérisé en ce que** le bord avant (10a) ou le bord arrière (10b) de la marque de toner (10) est utilisé comme point de référence.

32. Procédé selon la revendication 30 ou 31, **caractérisé en ce que** le capteur (64) est utilisé comme capteur de détection qui détecte la marque de toner (10) aux deux points de mesure (a1, a2).

33. Procédé selon l'une des revendications précédentes, **caractérisé en ce que** la détection aux deux points de mesure (a1, a2) est effectuée après un temps de retard prédéterminé (tm) qui s'est écoulé depuis l'instant où a été effectuée l'écriture de la marque de toner (10).

34. Procédé selon la revendication 25, **caractérisé en ce que** le temps de retard (tm) varie en fonction de l'instant de référence (Tref).

35. Procédé selon l'une des revendications précédentes, **caractérisé en ce que** l'instant de référence (Tref) est déterminé lorsque le signal électrique (Uh) généré par le capteur de détection (64) satisfait approximativement la relation$\text{Uh = (Uref - Utm)/2,}$ où Uref est la tension générée lors de la réflexion du rayonnement sur le tambour photoconducteur nu (FLT) ou une matière de support lorsque la marque de toner est détectée sur la matière de support, et Utm est la tension générée lors de la réflexion sur la marque de toner (10).
